# EUROPÄISCHE PATENTANMELDUNG

(11) **EP 0 228 660 A1**
(43) Veröffentlichungstag der Anmeldung: **15.07.1987**
(21) Anmeldenummer: 86117606.3
(22) Anmeldetag: 17.12.1986
(51) Int. Cl.: D04B 21/02

(54) **Kettenwirkware mit einem Warengrund, bestehend aus einer Trikotlegung und einer Fransenlegung sowie eingewirkten Polschlaufen**

(30) Priorität: 23.12.1985 DE 3545791
(71) Anmelder: LIBA Maschinenfabrik GmbH, D-95112 Naila (DE)
(72) Erfinder: Wunner, Roland, D-8678 Schwarzenbach/Wald (DE)
(74) Vertreter: Bardehle, Heinz, Dipl.-Ing.

(57) **Zusammenfassung**

Verfahren zur Herstellung einer Kettenwirkware mit einem Warengrund, der aus einer Trikotgrundlegung und einer Fransengrundlegung sowie einer über Polplatinen erfolgten Pollegung zur Bildung von in dem Warengrund eingewirkten Polschlaufen (13) besteht. Dabei werden die Polplatinen mit ihrer Polplatinenbarre zur Ermöglichung der Trikotgrundlegung jeweils pro Maschenreihe um eine Nadelteilung versetzt. Die Fransengrundlegung bildet nur jede zweite Maschenreihe eine Masche, und zwar derart, daß die Maschenbildung bei der Fransengrundlegung dann ausgelassen wird, wenn die Polplatinenbarre bei ihrer Versetzbewegung den den Fransengrund bildenden Faden (6) seitlich verschoben hat.

## Beschreibung

Es ist eine Kettenwirkware bekannt, bei der in einen Warengrund, bestehend aus einer Trikotgrundlegung und einer Fransengrundlegung zusätzliche Polschlaufen eingewirkt sind, die selbst durch eine Fransenlegung gebildet sind.

Um im Falle einer Trikotlegung im Warengrund diese dann zu ermöglichen, wenn außerdem Polschlaufen durch Polplatinen zu bilden sind, ist es nach einem weiteren Stand der Technik gemäß der DE-PS 24 35 312 bekannt, zur Ermöglichung der Trikotlegung die Polplatinen pro Maschenreihe jeweils um eine Nadelteilung zu versetzen. Hiermit wird erreicht, daß die Trikotfäden nicht über die Polplatinen gelegt werden.

Für die Fransenlegung bei der eingangs erwähnten Kettenwirkware erbringt die Verschiebung der Polplatinenbarre dann ein Problem, wenn die Fransenfäden über die Polplatinen gelegt werden und somit in unerwünschter Weise einen Pol bilden würden. Um dies zu vermeiden, ist für die Herstellung der eingangs erwähnten bekannten Kettenwirkware die Polplatinenbarre derart mit Polplatinen be stückt, daß nur für jede zweite Nadel eine Polplatine vorgesehen ist, so daß also jede zweite Nadel von dem Einfluß einer Polplatine freigehalten wird und infolgedessen auf dieser Nadel die Fransengrundlegung für den Warengrund ermöglicht wird. Die bekannte Kettenwirkware weist also einen Warengrund auf, bei dem nur auf jeder zweiten Nadel der Fransengrund gebildet ist und mit den jeweils benachbarten Nadeln, die also nicht der Fransengrundlegung dienen, die den Pol bildende Fransenlegung erfolgt. Es entsteht damit eine Kettenwirkware, die wegen der sich auf jeder zweiten Nadel ergebenden Pollücke keine dichte Polbildung aufweist und in ihrer Längsrichtung darum keine besondere Stabilität besitzt, weil sie, wie gesagt, nur auf jeder zweiten Nadel die die Längsstabilisierung bewirkende Fransengrundlegung zuläßt.

Der Erfindung liegt die Aufgabe zugrunde, eine Kettenwirkware mit einem Warengrund, bestehend aus einer Trikotgrundlegung und einer Fransengrundlegung sowie einer Pollegung zu schaffen, die sich durch eine dichte Polbildung und große Längsstabilität auszeichnet.

Gelöst wird das Problem durch eine Kettenwirkware mit einem Warengrund, bestehend aus einer Trikotgrundlegung und einer Fransengrundlegung sowie einer über Polplatinen erfolgten Pollegung zur Bildung von in dem Warengrund eingewirkten Polschlaufen, wobei die Polplatinen mit ihrer Polplatinenbarre zur Ermöglichung der Trikotgrundlegung jeweils pro Maschenreihe um eine Nadelteilung versetzt werden und die Fransengrundlegung nur jede zweite Maschenreihe eine Masche bildet, derart, daß die Maschenbildung bei der Fransengrundlegung dann ausgelassen wird, wenn die Polplatinenbarre bei ihrer Versetzbewegung den den Fransengrund bildenden Faden seitlich verschoben hat.

Durch das Auslassen der Maschenbildung bei der Fransengrundlegung in jeder zweiten Maschenreihe wird erreicht, daß dann, wenn die Polplatinenbarre bei ihrer Versetzbewegung den den Fransengrund bildenden Faden seitlich verschiebt, dieser nicht vermascht werden kann, so daß er sich dann, wenn die Polplatinenbarre in ihre Ausgangslage zurückgekehrt ist, im Warengrund in Längsrichtung straff ziehen kann. Hat dagegen die Polplatinenbarre den den Fransengrund bildenden Faden nicht verschoben, dann kann mit diesem die Maschenbildung durchgeführt werden, so daß also eine Franse auf jeder Nadel entsteht, die nur in jeder zweiten Maschenreihe im Warengrund vermascht ist. Dies ist für die Längsstabilität der Kettenwirkware nicht nachteilig. Es kann jedoch durch diese besondere Art der Fransenlegung auf jeder Nadel sowohl Pol als auch Franse gebildet werden, wobei sich die Polschlingen von Maschenreihe zu Maschenreihe wiederholen, also insgesamt die dichtest mögliche Polware entsteht.

Anhand der Figuren sei nunmehr die Erfindung erläutert.

Es zeigt:
Fig. 1 in üblicher schematischer Darstellung die Legung von Trikotfaden, Fransenfaden und Polfaden, jeweils einzeln nebeneinander,
Fig. 2 die Legungen gemäß Fig. 1 in Gesamtdarstellung,
Fig. 3 eine besondere Legung des Polfadens.

Die in Fig. 1 gezeichneten Punkte 1 representieren die Stellen der möglichen Maschenbildung durch die Nadeln der zugrundeliegenden Kettenwirkmaschine. Gemäß Fig. 1 wird durch die Legebarre L1 in bekannter Weise die Trikotlegung des Trikotfadens 2 auf zwei benachbarten Nadeln 3 und 4 gelegt, wobei die Maschen 5 gebildet werden. Durch die Lege barre L2 wird der Fransenfaden 6 gelegt, und zwar auf der Nadel 7, wobei jeweils jede zweite Maschenreihe eine Masche 8, 8ʹ bildet. Unter Maschenreihen sind dabei die aufeinanderfolgenden Reihen 9 der Punkte 1 zu verstehen. Schließlich wird durch die Legebarre L3 der Polfaden 10 gelegt, und zwar auf der Nadel 11, der in jeder Maschenreihe eine Masche 12 bildet.

Wenn nun die Legungen gemäß Fig. 1 lückenlos über sämtliche Nadeln 3, 4, 7, 11 usw. verteilt werden, ergibt sich das Legungsbild gemäß Fig. 2. In Fig. 2 sind, ensprechend Fig. 1, die Trikotfäden mit 2 (dicke Linien), die Fransenfäden mit 6 (gepunktete Linien) und die Polfäden mit 10 (dünne Linien) bezeichnet. Die Polschlaufen sind mit 13 bezeichnet, Bei jeweils versetzter Polplatine wird dabei der Fransenfaden 6 nicht vermascht, während nach Rückkehr der Polplatine in ihre Ausgangslage der Fransenfaden 6 straff vermascht wird und zwar in den Maschen 8, 8ʹ, womit sich in Längsrichtung der Kettenwirkware ein fester Zusammenhalt ergibt.

Fig. 3 zeigt, daß der Polfaden 10 nicht nur in Franse gelegt werden muß (siehe Fig. 1 und 2), sondern auch gemäß einem Muster gelegt werden kann, z.B. nach Fig. 3 in Tuch- und Fransenlegungsschritten, wobei jeweils lückenlos in jeder Maschenreihe eine Masche gebildet ist.

## Patentansprüche

1. Verfahren zur Herstellung einer Kettenwirkware mit einem Warengrund, bestehend aus einer Trikotgrundlegung und einer Fransengrundlegung sowie einer über Polplatinen erfolgten Pollegung zur Bildung von in dem Warengrund eingewirkten Polschlaufen, wobei die Polplatinen mit ihrer Polplatinbarre zur Ermöglichung der Trikotgrundlegung jeweils pro Maschenreihe um eine Nadelteilung versetzt werden und die Fransengrundlegung nur jede zweite Maschenreihe eine Masche bildet, derart, daß die Maschenbildung bei der Fransengrundlegung dann ausgelassen wird, wenn die Polplatinenbarre bei ihrer Versetzbewegung den den Fransengrund bildenden Faden seitlich verschoben hat.

2. Durch ein Verfahren nach Anspruch 1 hergestellte Kettenwirkware mit einem Warengrund, bestehend aus einer Trikotgrundlegung und einer Fransengrundlegung sowie einer Pollegung zur Bildung in den Warengrund eingewirkter Polschlaufen, **dadurch gekennzeichnet,** daß jedes Maschenstäbchen Trikotfaden (2), Fransenfaden (6) und Polfaden (10) enthält, wobei pro Maschenreihe (9) eine Polschlaufe (13) vorhanden ist und in jeder zweiten Maschenreihe die Fransengrundlegung vermascht (8,8ʹ) ist.
